# EUROPÄISCHE PATENTSCHRIFT

(11) **EP 1 023 533 B1**
(45) Veröffentlichungstag und Bekanntmachung des Hinweises auf die Patenterteilung: **05.06.2002**
(21) Anmeldenummer: 98952541.5
(22) Anmeldetag: 02.09.1998
(51) Int. Cl.: F02D 41/20, F02D 35/00, H01F 7/18, F01L 9/04

(54) **VERFAHREN ZUM STEUERN EINES ELEKTROMECHANISCHEN STELLGERÄTS**
METHOD FOR CONTROLLING AN ELECTROMECHANICAL ACTUATING DEVICE
PROCEDE DE COMMANDE D'UN APPAREIL DE REGLAGE ELECTROMECANIQUE

(30) Priorität: 15.10.1997 DE 19745536
(43) Veröffentlichungstag der Anmeldung: 02.08.2000
(73) Patentinhaber: SIEMENS AKTIENGESELLSCHAFT, 80333 München (DE)
(72) Erfinder: KOCH, Achim, D-93105 Tegernheim (DE); ZINK, Hanspeter, D-93059 Regensburg (DE)
(86) Internationale Anmeldenummer: DE9802599
(87) Internationale Veröffentlichungsnummer: WO9919615

(56) Entgegenhaltungen:
- EP-A- 0 376 716
- EP-A- 0 711 910
- EP-A- 0 724 067
- DE-A- 19 526 683
- US-A- 4 029 068
- US-A- 5 650 909
- PATENT ABSTRACTS OF JAPAN vol. 096, no. 004, 30. April 1996 & JP 07 332044 A (HONDA MOTOR CO LTD), 19. Dezember 1995
- PATENT ABSTRACTS OF JAPAN vol. 015, no. 061 (M-1081), 13. Februar 1991 & JP 02 291412 A (ISUZU CERAMICS KENKYUSHO:KK), 3. Dezember 1990

## Beschreibung

Die Erfindung betrifft ein Verfahren zum Steuern eines elektromechanischen Steligeräts gemäß Oberbegriff des Patentanspruchs 1. Sie betrifft insbesondere ein Stellgerät zum Steuern einer Brennkraftmaschine.

Ein bekanntes Stellgerät (DE 195 26 683 A1) hat ein Stellglied, das als Gaswechselventil ausgebildet ist und einen Stellantrieb. Der Stellantrieb weist zwei Elektromagnete auf, zwischen denen jeweils gegen die Kraft eines Rückstellmittels eine Ankerplatte durch Abschalten des Spulenstroms am haltenden Elektromagneten und Einschalten des Spulenstroms am fangenden Elektromagneten bewegt werden kann. Der Spulenstrom des jeweils fangenden Elektromagneten wird auf einen vorgegebenen Fangwert während einer vorgegebenen Zeitdauer konstant gehalten und dann von einem Zweipunktregler mit Hysterese auf einen Haltewert geregelt bis der Spulenstrom abgeschaltet wird.

Fertigungsstreuungen und Abweichungen von der vorgegebenen Anordnung der Bauteile des Stellantriebs, insbesondere der Rückstellmittel, bewirken, daß die durch die Rückstellmittel vorgegebene Ruheposition nicht symmetrisch zu den Auflageflächen an den Elektromagneten ist. So kann es zu einem starken Aufprall der Ankerplatte auf einen Elektromagneten kommen, wenn die Ankerplatte von dem einem Elektromagneten zu dem anderer. bewegt wird. Der Aufprall erzeugt ein lautes Geräusch.

Immer strengere gesetzliche Grenzwerte zur Schallabstrahlung eines Kraftfahrzeugs und Anforderungen nach einer leise laufenden Brennkraftmaschine setzen für eine Serientauglichkeit des Steligeräts zwingend voraus, daß die Schallerzeugung durch das Stellgerät gering ist.

Die Aufgabe der Erfindung ist es, ein Verfahren zum Steuern eines Stellgeräts zu schaffen, das die Schallerzeugung beim Aurtreffen einer Ankerplatte auf einen Elektromagneten verringert.

Die Aufgabe wird durch die Merkmale des Patentanspruchs 1 gelöst. Die Lösung zeichnet sich dadurch aus, daß während der Bremswert als Sollwert für den Strom vorgegeben ist, durch den Strom ein Bremsfeld hervorgerufen wird, das eine Kraft erzeugt, die entgegengesetzt zu der Beschleunigungskraft gerichtet ist, die auf die Ankerplatte wirkt. Die Beschleunigungskraft wird hervorgerufen durch die Spannung der Federn. Durch das Bremsfeld wird die Aufprall-Geschwindigkeit der Ankerplatte reduziert. Die Lösung hat außerdem den Vorteil, daß ein Verschleiß des Stellantriebs verringert ist.

In vorteilhaften Ausgestaltungen der Erfindung hängt die Zeitdauer T2 ab von der Drehzahl und einer Lastgröße oder von einer Geschwindigkeit der Ankerplatte oder der Bremswert hängt ab von der Drehzahl und der Lastgröße oder der Geschwindigkeit der Ankerplatte. Dies ermöglicht ein gezieltes, unsymmetrisches Verstellen der Ruheposition der Ankerplatte, ohne daß beim Betrieb des Stellgeräts die Schallabstrahlung erhöht wird. Dies ist besonders zweckmäßig, wenn das Stellglied ein Auslaßventil ist, da dies gegen den Abgasdruck im Zylinder geöffnet werden muß.

Weitere vorteilhafte Ausgestaltungen der Erfindung sind in den Unteransprüchen gekennzeichnet.

Ausführungsbeispiele der Erfindung sind anhand der schematischen Zeichnungen näher erläutert. Es zeigen:
- Figur 1: eine Anordnung eines Stellgeräts in einer Brennkraftmaschine,
- Figur 2: eine Schaltungsanordnung des Treibers für das Stellgerät,
- Figur 3: ein Blockschaltbild einer Steuereinrichtung zum Steuern des Stellgeräts,
- Figur 4: ein Zustandsdiagramm des Blocks B6 der Steuereinrichtung,
- Figur 5a-e: den zeitlichen Verlauf der Steuerspannungen, des Stroms durch die erste und zweite Spule, der Position der Ankerplatte und eines Ausgangssignals einer Komparatoreinrichtung 7.

Elemente gleicher Konstruktion und Funktion sind figurenübergreifend mit den gleichen Bezugszeichen versehen.

Ein Stellgerät 1 (Figur 1) umfaßt einen Stellantrieb 11 und ein Stellglied 12, das beispielsweise als Gaswechselventil ausgebildet ist und einen Schaft 121 und einen Teller 122 hat. Der Stellantrieb 11 hat ein Gehäuse 111, in dem ein erster und ein zweiter Elektromagnet angeordnet sind. Der erste Elektromagnet hat einen ersten Kern 112, in den in einer ringförmigen Nut eine erste Spule 113 eingebettet ist. Der zweite Elektromagnet hat einen zweiten Kern 114, in den in einer weiteren ringförmigen Nut eine zweite Spule 115 eingebettet ist. Der erste Kern 112 hat eine Ausnehmung 116a, die eine Führung für den Schaft 121 bildet. Der zweite Kern 114 hat eine weitere Ausnehmung 116, die auch als Führung des Schafts 121 dient. Eine Ankerplatte 117 ist in dem Gehäuse 111 beweglich zwischen dem ersten Kern 112 und dem zweiten Kern 114 angeordnet. Eine erste Feder 118a und eine zweite Feder 118b spannen die Ankerplatte 117 in eine vorgegebene Ruheposition R vor.

Das Stellgerät 1 ist mit einem Zylinderkopf 21 starr verbunden. Ein Ansaugkanal 22, ein Abgaskanal 22a und ein Zylinder mit einem Kolben 24 sind dem Zylinderkopf 21 zugeordnet. Der Kolben 24 ist über eine Pleuelstange 25 mit einer Kurbelwelle 26 gekoppelt.

Eine Steuereinrichtung 3 ist vorgesehen, die Signale von Sensoren erfaßt und Stellsignale für das Stellgerät 1 erzeugt. Die Sensoren sind ein Positionsgeber 4, der eine Position X der Ankerplatte 117 erfaßt, ein erster Strommesser 5a, der den Istwert I_AV1 des Stroms durch die erste Spule 113 erfaßt, ein zweiter Strommesser 5b, der einen Istwert I_AV2 des Stroms durch die zweite Spule 115 erfaßt, ein Drehzahlgeber 27, der die Drehzahl N der Kurbelwelle 26 erfaßt, oder ein Lasterfassungssensor 28, der vorzugsweise ein Luftmassenmesser oder ein Drucksensor ist. Neben den erwähnten Sensoren können auch weitere Sensoren vorhanden sein.

Eine Komparatoreinrichtung 7 ist vorgesehen, die abhängig von der erfaßten Position X und vorgegebenen Schwellenwerten K1, K2, K3, K4 ein Pulssignal erzeugt. Die Komparatoreinrichtung 7 hat vier analoge Schwellenwertvergleicher, die jeweils bei einem der Schwellenwerte K1, K2, K3, K4 ihr Ausgangssignal ändern. Durch eine logische Verknüpfung der Schwellenwertvergleicher entsteht dann das in der Figur 5e aufgetragene Pulssignal der Komparatoreinrichtung. Die Schwellenwerte K1, K2, K3, K4 (Figur 5d) liegen beispielsweise bei folgenden relativen Abstandswerten, die bezogen sind auf den Abstand der Anlagefläche der Ankerplatte 117 bei dem ersten Elektromagneten und der Anlagefläche der Ankerplatte 117 bei dem zweiten Elektromagneten: K1 bei 5%, K2 bei 20%, K3 bei 80% und K4 bei 95%.

Ein Zeitglied 8 (Figur 1), das vorzugsweise als sogenannte "CAPCOM" -Einheit ausgebildet ist, erfaßt die Pulsdauer des von der. Komparatoreinrichtung 7 erzeugten Pulssignals und leitet die den Pulsdauern zugeordneten Zeitdauern T_C2, T_O2 als digitale Daten an die Steuereinrichtung 3 weiter.

In erster Näherung ist die Zeitdauer T_C2 ein Maß für die mittlere Geschwindigkeit der Ankerplatte zwischen den Schwellenwerten K3 und K4. Die ebenso von dem Zeitglied 8 ermittelte Zeitdauer T_O2 ist in erster Näherung ein Maß für die mittlere Geschwindigkeit der Ankerplatte 117 zwischen den Schwellenwerten K2 und K1.

Treiber 6a, 6b sind vorgesehen, die die Stellsignale der Steuereinrichtung 3 verstärken. Eine Schaltungsanordnung (Figur 2) des Treibers 6a, 6b hat einen ersten Transistor 61 dessen Basisanschluß mit einem Ausgang der Steuereinrichtung 3 verbunden ist und an dem das Spannungssignal U_{S11} anliegt. Ferner hat die Schaltungsanordnung einen zweiten Transistor 62, dessen Basisanschluß mit der Steuereinrichtung 3 verbunden ist und an dem das Spannungssignal U_{S21} anliegt. Die Schaltungsanordnung weist ferner eine erste Diode 63, eine zweite Diode 64 und einen Kondensator 65 auf.

Liegt an dem basisseitigen Anschluß des ersten Transistors 61 ein hoher Spannungspegel an, so wird der erste Transistor 61 vom Kollektor zum Ermitter leitend. Liegt zusätzlich am zweiten Transistor 62 an dem basisseitigen Anschluß ein hoher Spannungspegel an, so wird auch der zweite Transistor 62 leitend. An der ersten Spule 113 fällt dann annäherungsweise die Versorgungsspannung U_{V} ab. Der Strom I_AV1 durch die Spule 113 steigt dann an, bis die gesamte Versorgungsspannung U_{V} an dem Innenwiderstand der ersten Spule 113 abfällt. Wird anschließend am basisseitigen Anschluß des ersten Transistors 61 ein niedriger Spannungspegel vorgegeben, so sperrt der Transistor 61 und die Diode 63 wird als Freilaufdiode leitend. Der Strom I_AV1 durch die Spule nimmt dann ab. Durch das Hoch- und Niedrigsetzen des Spannungspegels des Spannungssignals U_{S11} erfolgt eine Zweipunktregelung des Stroms I_AV1 durch die Spule.

Wird sowohl der Spannungspegel des Spannungsignales U_{S11} als auch der Spannungspegel des Spannungssignals U_{S21} von hoch auf niedrig geschaltet, so werden sowohl die erste Diode 63 als auch die zweite Diode 64 leitend und der Strom durch die erste Spule 113 wird, getrieben durch die Ladung des Kondensators 75, wesentlich schneller verringert, als wenn ein Freilauf lediglich über die erste Diode 63 erfolgt. Dadurch ist ein sehr schnelles Reduzieren des Stroms I_AV1 durch die erste Spule 113 gewährleistet.

Die Schaltungsanordnung des Treibers 6b ist analog zu der in Figur 2 dargestellten Schaltungsanordnung. Sie unterscheidet sich lediglich darin, daß an dem basisseitigen Anschluß des ersten Transistors 61 das Spannungssignal U_{S12} anliegt und an dem Basisanschluß des zweiten Transistors 62 das Spannungssignal U_{S22} anliegt und daß der Emitter des ersten Transistors 61 und der Kollektor des zweiten Transistors 62 elektrisch leitend verbunden sind mit der zweiten Spule 115.

Figur 3 zeigt ein Blockschaltbild der Steuereinrichtung 3 zum Steuern des elektromechanischen Stellgeräts 1. In einem Block B1 wird ein Fangwert I_F1 aus einem Kennfeld ermittelt und zwar abhängig von der Drehzahl N und dem Luftmassenstrom MAF. Die Werte des Kennfelds sind an einem Motorprüfstand oder durch Simulationen so ermittelt, daß Wärmeverluste in der jeweiligen Spule gering sind.

In einer Summierstelle S1 wird die Differenz des Sollwertes T_C2* und der tatsächlichen Zeitdauer T_C2 berechnet. Der Sollwert T_C2* ist fest vorgegeben. Er kann aber alternativ auch aus einem Kennfeld abhängig von mindestens einer von den Sensoren erfaßten Größe ermittelt werden. Ein Block B2 umfaßt einen Integrator, der abhängig von der Differenz des Sollwertes T_C2* und der tatsächlichen Zeitdauer T_C2 einen Korrekturwert berechnet, mit der in der Summierstelle S2 der Fangwert I_F korrigiert wird. Dadurch werden Einflüsse durch Fertigungsstreuung und Alterung des Stellgeräts berücksichtigt.

In einem Block B3 wird ein Haltewert I_H abhängig von der Drehzahl N und dem Luftmassenstrom MAF aus einem Kennfeld ermitteit. In einem Block B4 wird ein Bremswert aus einem Kennfeld abhängig von der Drehzahl N und dem Luftmassenstrom MAF und/oder abhängig von dem Integral über die Abweichung des Sollwertes T_O2* und der tatsächlichen Zeitdauer T_O2 ermittelt. Der Sollwert T_O2* ist fest vorgegeben. Er kann aber alternativ auch aus einem Kennfeld abhängig von mindestens einer von den Sensoren erfaßten Größe ermittelt werden.

In einem Block B5 wird die Zeitdauer T2 aus einem Kennfeld abhängig von der Drehzahl N und dem Luftmassenstrom MAF und/oder dem Integral der Differenz des Sollwertes T_O2* und der tatsächlichen Zeitdauer T_O2 ermittelt.

In einem Block B6 wird ermittelt, ob der Fangwert I_F1, der Haltewert I_H, der Bremswert I_B oder ein Nullwert I_N (z. B. null Ampere) als Sollwert I_SP1 des Stroms für einen Regler B7 vorgegeben wird. Die Regelgröße des Reglers B7 ist der Strom durch die erste Spule 113. Die Funktion des Blocks B6 wird weiter unten anhand der Figur 4 beschrieben.

Die Differenz des in dem Block B6 ermittelten Sollwertes I_SP1 und des Istwertes I_AV1 des Stroms durch die erste Spule 113 ist die Regeldifferenz des als Zweipunktregler mit Hysterese ausgebildeten Reglers B7. Die Stellgrößen des Reglers B7 sind die Spannungssignale U_{S11} und U_{S21}.

In der Figur 3 ist das Blockschaltbild beispielhaft für die Berechnung der Stellsignale für die erste Spule 113 dargestellt. Die Berechnung der Stellsignale für die zweite Spule, also der Spannungssignale U_{S12}, U_{S22} erfolgt analog, lediglich die Zeitdauern T_C2, T_C2* sind jeweils durch die Zeitdauern T_O2, T_O2* zu ersetzen. Die Ausgangsgröße des Blocks B6 ist dann der Sollwert I_SP2 des Stroms durch die zweite Spule 115, ein Regler B8, der im Aufbau gleich ist wie der Regler B7 hat als Regelgröße den Strom durch die zweite Spule 115 und hat als Stellgrößen die Spannungssignale U_{S12} und U_{S22}.

Figur 4 zeigt das Zustandsdiagramm des Blocks B6 beispielhaft für die Berechnung des Sollwertes I_SP1 des Stroms durch die erste Spule 113. Ein erster Zustand Z1 ist der Start, von dem der Übergang in einem Zustand Z2 erfolgt, wenn die Bedingung E1 erfüllt ist; daß ein Sollwert X_SP der Position X gleich einer Schließposition C der Ankerplatte 117 ist. In dem Zustand Z2 ist der Sollwert I_SP1 der Fangwert I_F.

Aus dem Zustand Z1 erfolgt ein Ubergang in einen Zustand Z3 falls eine Bedingung E2 erfüllt ist und zwar, daß der Sollwert X_SP der Position X gleich einer Offenposition O ist. In dem Zustand Z3 ist der Sollwert I_SP1 gleich dem Nullwert I_N.

Ein Übergang aus dem Zustand Z2 in einen Zustand Z4 erfolgt, wenn die Zeitdauer dt seit der Einnahme des Zustandes Z2 größer ist, als eine Zeitdauer T0. Die Zeitdauer T0 ist entweder fest vorgegeben oder bestimmt durch das Erkennen des Auftreffens der Ankerplatte auf den ersten Elektromagneten.

In dem Zustand Z4 ist der Sollwert I_SP1 des Stroms durch die erste Spule 113 der Haltewert I_H. Der Übergang aus dem Zustand Z4 in einen Zustand Z5 erfolgt, wenn eine Bedingung E4, daß der Soliwert X_SP der Position X der Ankerplatte 117 die Offenposition O ist, erfüllt ist.

In dem Zustand Z5 ist der Sollwert I_SP1 des Stroms durch die erste Spule 113 der Nullwert I_N. Ein Übergang von dem Zustand Z5 in einen Zustand Z6 erfolgt, wenn die Bedingung E5, daß die Zeitdauer dt seit der Einnahme des Zustands Z5 größer ist als eine Zeitdauer T1, erfüllt ist. Die Zeitdauer T1 ist so vorgegeben, daß ein Übergang von dem Zustand Z5 in den Zustand Z6 frühestens dann erfolgt, wenn die Ankerplatte 117 beginnt, sich von dem ersten Elektromagneten wegzubewegen.

In dem Zustand Z6 ist der Sollwert I_SP1 des Stroms durch die erste Spule 113 der Bremswert I_B. Die Bedingung E6 für einen Übergang von dem Zustand Z6 in den Zustand Z3 ist, daß die Zeitdauer dt seit der Einnahme des Zustands Z6 größer ist als die Zeitdauer T2. In dem Zustand Z3 ist der Sollwert I_SP1 des Stroms durch die erste Spule 113 der Nullwert I_N. Die Bedingung E7 für den Übergang von dem Zustand Z3 in den Zustand Z2 ist, daß der Sollwert X_SP der Position der Ankerplatte gleich der Schließposition C ist.

Das Zustandsdiagramm des Blocks B6 zum Ermitteln des Sollwertes I_SP2 des Stroms durch die zweite Spule 115 entspricht dem Zustandsdiagramm gemäß Figur 4 mit dem Unterschied, daß jeweils die Schließposition C durch die Offenposition O und umgekehrt zu ersetzen ist und daß der Sollwert I_SP1 durch den Sollwert I_SP2 zu ersetzen ist.

Figur 5a zeigt das Spannungssignal U_{S11} und das Spannungssignal U_{S12} (gepunktet dargestellt) aufgetragen über die Zeit t.

Figur 5b zeigt das Spannungssignal U_{S21} und das Spannungssignal U_{S22} (punktiert dargestellt) aufgetragen über die Zeit t.

Figur 5c zeigt den zugeordneten zeitlichen Verlauf des Istwertes I_AV1 des Stroms durch die erste Spule 113, und den zeitlichen Verlauf des Istwertes I_AV2 (punktiert dargestellt) des Stroms durch die zweite Spule 115.

Figur 5d zeigt die zugeordnete Position X der Ankerplatte 117 aufgetragen über die Zeit t.

Bis zu einem Zeitpunkt t₁ ist der Sollwert des Stroms durch die erste Spule 113 der Haltewert I_H. Der Haltewert I_H ist derart vorgegeben, daß die durch den Strom durch die erste Spuie 113 hervorgerufene Kraft auf die Ankerplatte 117 ausreicht, um die Ankerplatte in Anlage mit dem ersten Elektromagneten zu halten und andererseits nur geringe Wärmeverluste auftreten.

An einem Zeitpunkt t₁ ist für die Zeitdauer T1 der Nullwert I_N als Sollwert I_SP1 des Stroms durch die erste Spule 113 vorgegeben. Zu dem Zeitpunkt t₁ werden sowohl das Spannungssignal U_{S11} als auch das Spannungssignal U_{S21} auf einen niedrigen Pegel gesetzt, so daß der Istwert I_AV1 des Stroms durch die erste Spule sehr schnell auf den Nullwert I_N abfällt. Nach Ablauf der Zeitdauer T1 ab dem Zeitpunkt t₁ wird zu einem Zeitpunkt t₂ der Bremswert I_B als Sollwert des Stroms durch die erste Spule 113 vorgegeben und zwar für die Zeitdauer T2. Wenn die Zeitdauer T2 abhängt von der Drehzahl und der Lastersatzgröße, vorzugsweise dem Luftmassenstrom, kann die Ruheposition R unsymmetrisch zu den Anlageflächen der Ankerplatte an den beiden Elektromagneten vorgegeben werden. Dies ist vorteilhaft, wenn das Stellglied als Auslaßventil ausgebildet ist, da daß Auslaßventil während des Übergangs von der Schließposition C in die Offenposition O gegen den hohen Zylinderinnendruck bewegt werden muß. Die Zeitdauer T1 ist vorzugsweise so gewählt, daß sich die Ankerplatte zum Zeitpunkt t₂ noch nahe der Schließposition befindet (z.B. erst 3 % des Weges zwischen der Schließ- und der Offenposition zurückgelegt hat). So wird eine sehr gute Bremswirkung auf die Ankerplatte erreicht.

Ab einem Zeitpunkt t₄ wird als Sollwert I_SP1 des Stroms durch die erste Spule wieder der Nullwert I_N vorgegeben. Ab dem Zeitpunkt t₈ wird der Sollwert I_SP1 des Stroms durch die erste Spule der Fangwert I_F vorgegeben und zwar für die Zeitdauer T0.

Zu einem Zeitpunkt t₃ wird als Sollwert I_SP2 des Stroms durch die zweite Spule 115 der Fangwert I_F vorgegeben. Der Zeitpunkt t₃ kann auch zeitlich nach dem Zeitpunkt t₄ liegen.

Der zugehörige Verlauf der Position X der Ankerplatte zeigt, daß nach dem Zeitpunkt t₁ die Ankerplatte zuerst in der Schließposition C bleibt und dann mit zunehmender Geschwindigkeit sich in Richtung der Offenposition O bewegt, bis ab dem Zeitpunkt t₂ die Beschleunigung der Ankerplatte 117 verringert wird und die Ankerplatte zum Zeitpunkt t₅ die Offenposition O erreicht.

Die Erfindung ist nicht auf das beschriebene Ausführungsbeispiel beschränkt. Das Verfahren kann als Programm von einem Mikroprozessor abgearbeitet werden. Es kann aber ebenso auch durch eine Logikschaltung oder durch eine Analogschaltungsanordnung realisiert werden. Der Fangwert I_F und/ oder der Haltewert I_H und /oder der Bremswert I_B können auch fest vorgegebene Werte sein.

Der Regler kann beispielsweise auch als ein Einpunktregler mit einem Zeitglied oder als ein Pulsweicenmodulations-Regler ausgebildet sein. Eine besonders niedrige Schallabstrahlung des Stellgeräts wird erreicht, wenn zusätzlich der Fangwert I_F reduziert wird und zwar für eine Zeitdauer, die abhängt von der Differenz des Sollwertes T_C2*, T_O2* und der tatsächlichen Zeitdauer T_C2, T_O2.
Der Fangwert hat beispielsweise den Wert acht Ampere, der Haltewert drei Ampere und der Bremswert zehn Ampere.

## Patentansprüche

1. Verfahren zum Steuern eines elektromechanischen Stellgeräts, das ein Stellglied (12) und einen Stellantrieb (11) hat, der aufweist:
- einen ersten Elektromagneten mit einer ersten Spule (113) und einen zweiten Elektromagneten mit einer zweiten Spule (115), und
- eine erste und eine zweite Feder (118a,118b), die die Ankerplatte (117) in eine vorgegebene Ruheposition (R) vorspannen, wobei dem Stellantrieb (12) für jede Spule ein Regler (B7,B8) zugeordnet ist, dessen Regelgröße der Strom durch die jeweilige Spule (113,115) ist, mit folgenden aufeinander folgenden Schritten:
- ein Haltewert (I_H) wird als Sollwert des Stroms durch entweder die erste oder zweite Spule (113,115) bis zu einem Zeitpunkt (t1) vorgegeben, an dem die Ankerplatte (117) an dem ersten beziehungsweise zweiten Elektromagneten anliegt,
- ein Nullwert (I_N) wird als Sollwert für eine Zeitdauer (T1) vorgegeben,
- ein Bremswert (I_B) wird als Sollwert des Stroms durch die gleiche Spule für die weitere Zeitdauer (T2) vorgegeben, in der sich der Anker von dem ersten beziehungsweise dem zweiten Elektromagneten wegbewegt, und
- der Nullwert (I_N) wird als Sollwert vorgegeben.

2. Verfahren nach Anspruch 2, **dadurch gekennzeichnet, daß** ein Postionsgeber (4) zum Erfassen der Position (X) der Ankerplatte (117) vorgesehen ist, und daß die Zeitdauer (T1) abhängt von der Position (X).

3. Verfahren nach einem der Ansprüche 1 bis 2, **dadurch gekennzeichnet, daß** die weitere Zeitdauer (T2) abhängt von der Drehzahl (N) und einer Lastgröße.

4. Verfahren nach einem der Ansprüche 1 bis 3, **dadurch gekennzeichnet, daß** der Bremswert (I_B) abhängt von der Drehzahl (N) und der Lastgröße.

5. Verfahren nach einem der Ansprüche 3 oder 4, **dadurch gekennzeichnet, daß** die Lastgröße der Luftmassenstrom (MAF) ist.

6. Verfahren nach einem der vohergehenden Ansprüche, **dadurch gekennzeichnet, daß** die weitere Zeitdauer (T2) abhängt von der Geschwindigkeit der Ankerplatte (117).

7. Verfahren nach einem der vorhergehenden Ansprüche, **dadurch gekennzeichnet, daß** Bremswert (I_B) abhängt von der Geschwindigkeit der Ankerplatte (117).

8. Verfahren nach einem der Ansprüche 6 oder 7, **dadurch gekennzeichnet, daß** die Geschwindigkeit der Ankerplatte (117) approximiert wird durch die Zeitdauer (T_O2,T_C2), die die Ankerplatte (117) benötigt, um von einem ersten Schwellenwert (K2, K3) der Position (X) zu einem zweiten Schwellenwert (K1, K4) der Position (X) zu gelangen.

## Claims

1. Method for controlling an electromechanical actuator, which has an actuating element (12) and an actuating drive (11), which has:
- a first electromagnet with a first coil (113), and a second electromagnet with a second coil (115), and
- a first and a second spring (118a, 118b), which prestress the armature plate (117) to a predetermined rest position (R), with the actuating drive (12) having an associated regulator (B7, B8) for each coil, the controlled variable of which regulator (B7, B8) is the current through the respective coil (113, 115), comprising the following successive steps:
- a hold value (I_H) is preset as a nominal value of the current through either the first or the second coil (113, 115) until a time (t1) at which the armature plate (117) is resting against the first or second electromagnet,
- a null value (I_N) is preset as the nominal value for a time period (T1),
- a braking value (I_B) is preset as the nominal value for the current through the same coil for the further time period (T2), in which the armature moves away from the first or the second electromagnet, and
- the null value (I_N) is preset as the nominal value.

2. Method according to Claim 1, **characterized in that** a position sensor (4) is provided for detecting the position (X) of the armature plate (117), and **in that** the time period (T1) is dependent on the position (X).

3. Method according to one of Claims 1 or 2, **characterized in that** the further time period (T2) is dependent on the rotation speed (N) and on a load variable.

4. Method according to one of Claims 1 to 3, **characterized in that** the braking value (I_B) is dependent on the rotation speed (N) and the load variable.

5. Method according to one of Claims 3 or 4, **characterized in that** the load variable is the air mass flow (MAF).

6. Method according to one of the preceding claims, **characterized in that** the further time period (T2) is dependent on the speed of the armature plate (117).

7. Method according to one of the preceding claims, **characterized in that** the braking value (I_B) is dependent on the speed of the armature plate (117).

8. Method according to one of Claims 6 or 7, **characterized in that** the speed of the armature plate (117) is approximated by the time period (T_02, T_C2) which the armature plate (117) requires to move from a first threshold value (K2, K3) of the position (X) to a second threshold value (K1, K4) of the position (X).

## Revendications

1. Procédé de commande d'un appareil de réglage électromagnétique, qui est muni d'un composant de réglage (12) et d'un actionneur de réglage (11), qui comporte :
- un premier électroaimant avec une première bobine (113) et un deuxième électroaimant avec une deuxième bobine (115), et
- un premier et un deuxième ressorts (118a, 118b), qui assurent une tension préalable de la platine d'induit (117) dans une position de repos (R) prédéfinie, et dans lequel un régulateur (B7, B8) est associé à l'actionneur de réglage (12) pour chaque bobine, dont la variable commandée est égale au courant traversant les bobines respectives (113, 115), comprenant les étapes successives suivantes :
- une valeur de maintien (I_H) est fournie en tant que valeur cible du courant traversant soit la première, soit la deuxième bobine (113, 115), jusqu'à un instant (t1) auquel la platine d'induit (117) est en contact avec le premier ou le deuxième électroaimant,
- une valeur nulle (I_N) est foumie en tant que valeur cible pour une période de temps (T1),
- une valeur de freinage (I_B) est fournie en tant que valeur cible du courant traversant la même bobine pour la période de temps suivante (T2), au cours de laquelle l'induit s'éloigne du premier ou du deuxième électroaimant, et
- la valeur nulle (I_N) est fournie en tant que valeur cible.

2. Procédé selon la revendication 2, **caractérisé en ce qu'**un capteur de position (4) permettant de détecter la position (X) de la platine d'induit (117) est prévu, et que la période de temps (T1) dépend de la position (X).

3. Procédé selon l'une quelconque des revendications 1 à 2, **caractérisé en ce que** la période de temps suivante (T2) dépend du nombre de tours par minute (N) et de l'importance de la charge.

4. Procédé selon l'une quelconque des revendications 1 à 3, **caractérisé en ce que** la valeur de freinage (I_B) dépend du nombre de tours par minute (N) et de l'importance de la charge.

5. Procédé selon l'une quelconque des revendications 3 ou 4, **caractérisé en ce que** l'importance de la charge est égale au courant de débit massique d'air (MAF).

6. Procédé selon l'une quelconque des revendications précédentes, **caractérisé en ce que** la période de temps suivante (T2) dépend de la vitesse de déplacement de la platine d'induit (117).

7. Procédé selon l'une quelconque des revendications précédentes, **caractérisé en ce que** la valeur de freinage (I_B) dépend de la vitesse de déplacement de la platine d'induit (117).

8. Procédé selon l'une quelconque des revendications 6 ou 7, **caractérisé en ce que** la vitesse de déplacement de la platine d'induit (117) est approximativement délimitée par la période de temps (T_O2, T_C2) qu'utilise la platine d'induit (117) pour atteindre, en partant d'une première valeur de seuil (K2, K3) de la position (X), une deuxième valeur de seuil (K1, K4) de la position (X).
